# EUROPÄISCHE PATENTSCHRIFT

(11) **EP 2 202 349 B1**
(45) Veröffentlichungstag und Bekanntmachung des Hinweises auf die Patenterteilung: **16.03.2022**
(21) Anmeldenummer: 09178896.8
(22) Anmeldetag: 11.12.2009
(51) Int. Cl.: D06F 58/22, D06F 58/24

(54) **Wäschetrocknungsgerät und Verfahren zum Reinigen eines Siebs**
Laundry drying device and method for cleaning a filter
Appareil de séchage de linge et procédé de nettoyage d'un crible

(30) Priorität: 22.12.2008 DE 102008055086
(43) Veröffentlichungstag der Anmeldung: 30.06.2010
(73) Patentinhaber: BSH Hausgeräte GmbH, 81739 München (DE)
(72) Erfinder: Grunert, Klaus, 13465 Berlin (DE)

(56) Entgegenhaltungen:
- EP-A1- 0 269 864
- EP-A1- 0 443 361
- WO-A1-2009/015919
- DE-A1- 4 212 965
- DE-A1- 10 002 743
- DE-U1- 8 430 916
- JP-A- H 062 907
- JP-A- 2006 187 449
- KR-A- 20070 076 853
- US-A1- 2006 123 854

## Beschreibung

Die Erfindung betrifft ein Wäschetrocknungsgerät, aufweisend ein Sieb zum Heraussieben von Körpern, insbesondere Flusen, aus einem einen Prozessluftkanal des Wäschetrocknungsgeräts durchströmenden Prozessluftstrom, und aufweisend eine Reinigungseinrichtung zum Reinigen des Siebs, wobei das Sieb im Raum relativ zu dem durchströmenden Prozessluftstrom unter einem Winkel (α) schräg angeordnet ist, mindestens eine Reinigungsöffnung zum Zuleiten einer Reinigungsflüssigkeit auf eine Sieboberfläche des Siebs an einem oberen Bereich des Siebs angeordnet ist und das Sieb stationär ist. Die Erfindung betrifft auch ein Verfahren zum Reinigen eines Siebs eines solchen Wäschetrocknungsgeräts.

Ein solches Wäschetrocknungsgerät geht jeweils hervor aus jedem der Dokumente DE 42 12 965 A1, WO 2009/015919 A1 (erst nach dem Prioritätstag und vor dem Anmeldedatum des vorliegenden Schutzrechts veröffentlicht und somit unter Artikel 54(3) EPÜ fallend) und US 2006/0123854 A1.

Aus der DE 100 02 743 A1 geht ein Wärmepumpen-Wäschetrockner mit einer Reinigungseinrichtung für den Wärmetauscher hervor. Aus der EP 0 269 864 A1 ergibt sich eine Filtervorrichtung mit flüssigkeitsbenetzten Filterelementen für eine Lüftungsanlage. Aus der KR 10 2007 0076853 A ergibt sich ein Wäschetrockner mit einem mittels Flüssigkeit reinigbaren Flusenfilter. Aus der JP H06 2907 A ergibt sich ein mittels Flüssigkeit reinigbarer Filter für eine Lüftungseinrichtung, welcher gegenüber einem durchfließenden Gasstrom schräg gestellt ist.

Bei Wäschetrocknungsgeräten wie Wäschetrocknern oder Waschtrocknern ist der Einsatz von Sieben zur Reinigung einer Prozessluft bekannt. In Wäschetrocknern ist in einem vom Trommelgehäuse wegführenden Prozessluftkanal ein derartiges Sieb als ein Flusensieb angeordnet. Wenn in einer Wäschetrommel innerhalb des Trommelgehäuses Wäsche getrocknet wird, werden von der Wäsche mit der Prozessluft als dem Prozessmedium Körper, insbesondere Flusen, weggeführt und mit der Prozessluft in dem Prozessluftkanal mitgeschleppt. Das Sieb dient dazu, solche Flusen aus der Prozessluft herauszusieben, so dass die Flusen nicht bis hin zu einem Kondensator zur Trocknung der Prozessluft gelangen und sich daran absetzen können. Dies würde einen Wirkungsgrad des Kondensators verschlechtern. Derartige Siebe können bisher entnommen und dann manuell gereinigt werden, um am Sieb anhaftende Flusen wieder zu entfernen.

Aus den Schriften EP 1 788 140 A1, EP 1 788 141 A2 und EP 1 788 141 A2 ist ein Trockner zum Trocknen von Wäsche mittels eines Luftstroms bekannt. Bei dem Trockner ist im Bereich eines Lagerschilds ein Sieb zum Filtern von Flusen aus einem Luftstrom in der Prozessluftführung angeordnet, welches Sieb einen ersten Flusenfilter bildet. Mittels eines Rakels werden die in der Prozessluftführung am Sieb gesammelten Flusen vom Siebgewebe des Flusensiebs abgestreift und in einem benachbart zum Rakel und zum Sieb angeordneten Behälter gespeichert. Der Rakel und der Behälter bilden somit zusammen mit weiteren Komponenten eine erste Reinigungseinrichtung. Der Behälter ist allerdings durch den im Bereich des Rakels zur Verfügung stehenden Bauraums relativ klein dimensioniert. Es lassen sich darin Flusen von etwa 7 bis 10 Trocknungsprozessen sammeln. Da die Flusen im trockenen Zustand gespeichert werden, nehmen sie ein relativ großes Volumen ein. Zum einen ist bei diesen Trocknern die Zugänglichkeit zu dem Sammelbehälter eingeschränkt, und andererseits das Sammelvolumen begrenzt durch dessen Anordnung in einer bauraumbegrenzten Zone des Trockners, wodurch sich ein relativ häufiges Wartungsintervall zur Entsorgung der Flusen aus dem Behälter ergibt. Der Trockner verfügt des Weiteren über eine Heizung als Wärmequelle und einen Luft-Luft-Wärmetauscher als Wärmesenke in der Prozessluftführung.

US 2006/0123854 A1 betrifft eine Waschmaschine, die mit einem Trockner kombiniert ist. In der Waschmaschine ist ein Gehäuse vorgesehen, eine Wanne ist in dem Gehäuse eingebaut, ein Entlüftungsschlauch ist an einer äußeren Oberfläche der Wanne befestigt, eine Flusenfilteranordnung weist ein mit dem Entlüftungsschlauch verbundenes Ende auf, um Flusen aus der Luft zu entfernen, die aus der Wanne ausgelassen wird, und eine Entlüftungsleitung ist mit dem anderen Ende der Flusenfilteranordnung verbunden. Die Flusenfilteranordnung sammelt Flusen aus der sie durchströmenden feuchten Luft. Die gesammelten Flusen lagern sich an einem Filter der Flusenfilteranordnung ab, und die Ablagerung der Flusen wird mittels Einspritzens von Wasser aus einer Wassereinlassleitung von vorne auf den Filter entfernt. Die entfernten Flusen werden durch den Entlüftungsschlauch in die Wanne geleitet. Die in dem Gehäuse eingebaute Flusenfilteranordnung ist unter einem vorbestimmten Winkel in Richtung der Front der Waschmaschine geneigt, so dass ein Nutzer die Filtereinheit leicht aus der Front der Waschmaschine entnehmen und die Flusenfilteranordnung reparieren kann.

WO 2009/015919 A1 betrifft eine Anordnung zum automatischen Reinigen von Luftfiltern, insbesondere von solchen, die für eine Verwendung wie auf den Trockenkreislauf einer Waschmaschine für Bekleidung angewandt ausgestaltet sind, welche gemäß einem Wärmepumpenprinzip arbeitet, aufweisend zumindest eine scharfstrahlige Einspritzdüse zum Einspritzen von Flüssigkeit und zumindest eine Luftfiltereinheit, wobei die Flüssigkeitseinspritzdüse so angebracht ist, dass sie in der Lage ist, sich relativ zu einem festen Rahmen zu bewegen, wobei die relative Bewegung durch zumindest ein damit verbundenes Aktuatormittel zustande gebracht wird. Die Luftfiltereinheit und/oder die Flüssigkeitseinspritzdüse können mittels eines Viergelenks mit dem Rahmen verbunden sein. Hierbei wird für eine Abreinigung die relative Bewegung der Luftfiltereinheit zu der Einspritzdüse vorausgesetzt, was einen hohen apparativen Aufwand und eine großen Platzbedarf bedingt.

Es ist die Aufgabe der vorliegenden Erfindung, eine Möglichkeit zur besonders effizienten Reinigung eines Siebs, insbesondere Flusensiebs, in einem Wäschetrocknungsgerät bereitzustellen.

Diese Aufgabe wird mittels eines Wäschetrocknungsgeräts und mittels eines Verfahrens zum Reinigen eines Siebs nach dem jeweiligen unabhängigen Anspruch gelöst. Bevorzugte Ausführungsformen sind insbesondere den abhängigen Ansprüchen entnehmbar.

Das erfindungsgemäße Wäschetrocknungsgerät, aufweisend ein Sieb zum Heraussieben von Körpern, insbesondere Flusen, aus einem einen Prozessluftkanal des Wäschetrocknungsgeräts durchströmenden Prozessluftstrom, und aufweisend eine Reinigungseinrichtung zum Reinigen des Siebs, wobei das Sieb im Raum relativ zu dem durchströmenden Prozessluftstrom unter einem Winkel (α) schräg angeordnet ist, mindestens eine Reinigungsöffnung zum Zuleiten einer Reinigungsflüssigkeit auf eine Sieboberfläche des Siebs an einem oberen Bereich des Siebs angeordnet ist und das Sieb stationär ist, zeichnet sich dadurch aus, dass der Prozessluftkanal zumindest im Bereich des Siebs eine im Wesentlichen senkrechte Erstreckung aufweist, und zwar mit einer überwiegend von oben nach unten verlaufenden Strömungsrichtung einer in dem Prozessluftkanal geführten Prozessluft.

Ein solches Sieb kann auf einfache Art und Weise ohne einen manuellen Eingriff seitens eines Benutzers des Haushaltsgeräts von anhaftenden Flusen mittels einer automatisch betriebenen Reinigungseinrichtung gereinigt werden, welche eine Reinigungsflüssigkeit derart über das Flusensieb spült, dass die anhaftenden Flusen von einer Sieboberfläche des Siebs entfernt werden. Das Sieb ist im Raum relativ zum durchströmenden Prozessluftstrom unter einem Winkel schräg angeordnet. Dadurch kann eine auf das Sieb aufgebrachte Reinigungsflüssigkeit, z. B. Wasser, selbsttätig abfließen und dabei Flusen usw. mitnehmen. Folglich braucht die Reinigungsflüssigkeit weder unter hohem Druck aufgebracht zu werden, was Kosten und Bauraum beispielsweise für eine Druckvorrichtung spart, noch stellen sich Bereiche mit stehendem Wasser ein, wodurch eine gute Reinigungswirkung erzielt wird. Jedoch kann Aufbringung der Reinigungsflüssigkeit unter Druck die Abreinigungsleistung weiter erhöhen.

Das Sieb ist stationär eingebaut (und wird somit für eine Abreinigung nicht gezielt bewegt), um eine einfache Anordnung zu erreichen. Die effektive Reinigungswirkung kann insbesondere durch die Anordnung der Reinigungsöffnung an dem oberen Bereich ermöglicht werden.

Der Prozessluftkanal weist erfindungsgemäß zumindest im Bereich des Siebs eine im Wesentlichen senkrechte (d. h., senkrechte oder für den Zweck unbedeutend davon abweichende) Erstreckung mit einer überwiegend von oben nach unten verlaufenden Strömungsrichtung einer in dem Prozessluftkanal geführten Prozessluft auf, was sehr strömungsgünstig und vorteilhaft für einen Ablauf der Reinigungsflüssigkeit ist.

An einem oberen Bereich des Siebs ist mindestens eine Reinigungsöffnung zum Zuleiten der Reinigungsflüssigkeit auf eine Sieboberfläche des Siebs angeordnet sein. Dadurch kann die Reinigungsflüssigkeit besonders einfach in einer kompakten Bauweise auf die Sieboberfläche aufgebracht werden. Die Anordnung an einem oberen Bereich kann insbesondere umfassen, dass die Reinigungsöffnung oberhalb, insbesondere im Wesentlichen unmittelbar oberhalb, des Siebs angeordnet ist. In anderen Worten kann die Reinigungsöffnung im Wesentlichen unmittelbar an das Sieb grenzen. Dadurch kann die Reinigungsflüssigkeit besonders einfach und vollständig auf das Sieb aufgebracht werden.

Zur einfachen Verteilung der Reinigungsflüssigkeit über die Breite des Siebs kann die mindestens eine Reinigungsöffnung zu einer gemeinsamen Flüssigkeitsleitung und / oder zu einer gemeinsamen Zuströmkammer der Reinigungseinrichtung führen.

Zur verstärkten Reinigungswirkung auch bei stärker am Sieb anhaftenden Körpern, insbesondere Flusen, kann die mindestens eine Reinigungsöffnung als eine Düse ausgebildet sein. Auch kann so durch eine Formung des Düsenstrahls eine großflächige Benetzung des Siebs sichergestellt werden. Durch eine Düse kann eine Reinigungsflüssigkeit gerichtet und mit einer verstärkten Mitreißkraft über die Sieboberfläche des Siebs geleitet werden.

Zur Maximierung einer Fließgeschwindigkeit der Reinigungsflüssigkeit an dem Sieb kann die mindestens eine Reinigungsöffnung flächenbündig zur Sieboberfläche des Siebs ausgerichtet sein.

Zur Optimierung der Reinigungswirkung kann es aber auch vorteilhaft sein, wenn die mindestens eine Reinigungsöffnung unter einem, insbesondere geringen, Winkel zur Sieboberfläche des Siebs ausgerichtet ist. Der Winkel beträgt vorteilhafterweise weniger als 5°.

Die Flüssigkeitsleitung mündet bevorzugt in eine Zuströmkammer, welche über eine Zwischenwand von der mindestens einen Reinigungsöffnung teilweise getrennt ist. Dadurch wird eine gleichmäßigere Verteilung der Reinigungsflüssigkeit über eine Vielzahl solcher Reinigungsöffnungen ermöglicht. Die Zuströmkammer kann unterseitig einen Bypass zum Ablassen von Restwasser aufweisen, so dass solches nicht darin stehen bleibt und mit der Zeit unangenehme Gerüche verursacht.

Zur Entsorgung von über das Sieb geleiteter Reinigungsflüssigkeit kann in einem unteren Bereich des Siebs ein Ablaufkanal ausgebildet sein. Dieser umgeht vorzugsweise den Kondensator und mündet hinter dem Kondensator wieder im Prozessluftkanal. Verbrauchte Reinigungsflüssigkeit kann so zusammen mit Kondenswasser vom Kondensator entsorgt werden, so dass keine eigenen Entsorgungsmittel bereitgestellt zu werden brauchen.

Zumindest ein an das Sieb grenzender Abschnitt des Ablaufkanals kann mit dem Sieb integriert sein. Dadurch kann erreicht werden, dass an dem Übergang von Sieb zu Ablaufkanal keine Vorsprünge wie scharfe Kanten, Grate usw. auftreten, an denen sich Flusen usw. verhaken könnten. Dadurch wird eine vollständige Reinigung des Siebs unterstützt. Zu diesem Zweck kann es insbesondere vorteilhaft sein, wenn eine Sieboberfläche des Siebs in einem Übergangsbereich zum Ablaufkanal höher oder bündig dazu angeordnet ist.

Zur einfachen Implementierung und zum kompakten Aufbau kann die Reinigungseinrichtung in einem Lagerschild, insbesondere vorderen Lagerschild, eingebaut sein. Mit anderen Worten kann die Reinigungseinrichtung besonders kompakt und strömungsgünstig in einem vorderen Prozessluftkanal eingebaut sein, der unmittelbar an eine Wäschetrommel anschließt. Dadurch können Druckverluste in der Prozessluft vermieden werden, die z. B. durch Verwirbelungen entstehen könnten.

Es kann besonders bevorzugt sein, wenn das Sieb in die Reinigungseinrichtung integriert ist, da so Fertigungstoleranzen minimiert und so das Reinigungsergebnis verbessert wird. Es wird besonders bevorzugt, wenn die mindestens eine Reinigungsöffnung in einen Siebrahmen des Siebs integriert ist. Es wird auch besonders bevorzugt, wenn der Ablaufkanal oder ein an das Sieb grenzender Teil davon in den Siebrahmen integriert ist.

Das Sieb kann fest eingebaut oder entnehmbar im Wäschetrocknungsgerät angeordnet sein.

Bei dem erfindungsgemäßen Verfahren nach Anspruch 13 wird das Sieb eines Wäschetrocknungsgerät mittels einer Reinigungseinrichtung gereinigt, wobei das Sieb unter einem Winkel schräg im Raum angeordnet ist und eine Reinigungsflüssigkeit vorteilhafterweise von oben über das schräg eingebaute Sieb geleitet wird. Das Leiten kann insbesondere ein im Wesentlichen druckloses Gießen sein.

Die Aktivierung des Verfahrens kann automatisch durch eine Steuereinrichtung des Haushaltsgeräts bei Bedarf, in fest vorgegebenen Zyklen und / oder manuell auslösbar sein.

In den folgenden Figuren wird die Erfindung anhand eines Ausführungsbeispiels schematisch genauer beschrieben. Dabei sind zur besseren Übersichtlichkeit gleiche oder gleichwirkende Elemente mit gleichen Bezugszeichen versehen.
FIG 1 zeigt schematisch und in teilweiser Schnittansicht einzelne Komponenten eines Wäschetrockners mit einem als Flusensieb ausgestalteten Sieb und mit einer Reinigungseinrichtung zum Reinigen des Siebs und
FIG 2 zeigt schematisch eine demgegenüber modifizierte Reinigungseinrichtung.

FIG 1 zeigt Komponenten eines Wäschetrocknungsgeräts 1, wie eines Wäschetrockners oder Waschtrockners. Das Wäschetrocknungsgerät 1 weist eine Wäschetrommel 3 auf, welche zum Trocknen von darin eingebrachter Wäsche 4 dient. Beim Trocknen der Wäsche 4 wird die in der Wäschetrommel 3 befindliche Prozessluft L befeuchtet, wobei auch Körper F wie Flusen in die Prozessluft L gelangen.

Die Prozessluft L wird aus der Wäschetrommel 3 über einen daran angeschlossenen Prozessluftkanal 5 abgeführt. Um zumindest einen Anteil der Körper F aus der Prozessluft herauszufiltern oder herauszusieben, erstreckt sich durch den Prozessluftkanal 5 ein Flusensieb 7. Die durch das Flusensieb 7 hindurchgelangte Prozessluft L wird als gereinigte Prozessluft L* weiteren Komponenten des Wäschetrocknungsgeräts 1 zugeführt. Dies sind beispielsweise ein Kondensator oder eine Heizeinrichtung, welche zum Entfeuchten bzw. Aufheizen der gereinigten Prozessluft L* dienen, bevor die gereinigte Prozessluft L* wieder in die Wäschetrommel 3 eingeblasen wird.

Bei der in FIG 1 dargestellten Anordnung verläuft der Prozessluftkanal 5 in dem Bereich mit dem darin eingesetzten Flusensieb 7 vertikal von oben nach unten. Das Flusensieb 7 ist unter einem Winkel α schräg durch den Prozessluftkanal 5 führend in diesen eingesetzt. Es wird demnach von dem den Prozessluftkanal 5 durchströmenden Prozessluftstrom schräg durchströmt. Zur Abreinigung des Flusensiebs 7 dient eine Flusensieb-Reinigungseinrichtung 9, welche Frischwasser W als Reinigungsflüssigkeit über das Flusensieb 7 spült.

Durch die schräge Ausrichtung des Flusensiebs 7 läuft die Reinigungsflüssigkeit W über bzw. längs einer Flusensieboberfläche des Flusensiebs 7 zu dessen unteren Bereich. Im unteren Bereich, insbesondere am tiefstgelegenen Punkt des Flusensiebs 7 schließt ein Ablaufkanal 13 an, dessen am Flusensieb 7 angrenzender Abschnitt einen Teil eines Flusensiebgehäuses 10, insbesondere Siebrahmens, darstellt. Der Ablaufkanal 13 ermöglicht einen Austritt der über die Flusensieboberfläche geflossenen und somit verschmutzten Reinigungsflüssigkeit W*. Die verschmutzte Reinigungsflüssigkeit W* wird über einen Kanal 13 für den Abtransport zu einem Flüssigkeitsbehälter 8 geleitet. Bei dem Flüssigkeitsbehälter 8 handelt es sich hier um einen Kondensatwasserbehälter, in dem auch Kondensatwasser gesammelt wird, welches von dem Kondensator ausgelassen wird. Die Reinigungsflüssigkeit W wird von einer Frischwasserleitung 18 zugeführt. Zur gleichmäßigen Verteilung über die Flusensieboberfläche des Flusensiebs 7 weist die Reinigungseinrichtung 9 im Eintrittsbereich der Flüssigkeitsleitung 18 eine Zuströmkammer 11 auf. Das eigentliche Aufsprühen der Reinigungsflüssigkeit W auf die Flusensieboberfläche des Flusensiebs 7 erfolgt über eine oder mehrere Düsen 16. Genauer gesagt ist die Zuströmkammer 11 durch eine nach oben offene Zwischenwand 14 in zwei schalenförmige Teile aufgeteilt, wobei eine erster, innere Kammer 11a direkt mit den Düsen 16 verbunden ist und eine zweite, äußere Kammer 11b von der Flüssigkeitsleitung 18 beströmt wird. Im Betrieb fließt also Reinigungsflüssigkeit in die äußere Kammer 11b und füllt diese auf, wobei dann, wenn der obere Rand der Zwischenwand 14 erreicht wird, die Reinigungsflüssigkeit in die innere Kammer 11a überfließt und von dort zu den Düsen 16 gelangt. Um die Zuströmkammer 11 abschließend nach dem Reinigungsvorgang mittels der Reinigungseinrichtung 9 oder bei einem Außerbetriebsetzen des Wäschetrocknungsgeräts 1 entwässern zu können, ist ein Bypass 15 im unteren Bereich der Zwischenwand 14 ausgebildet. Der Bypass 15 weist vorzugsweise einen relativ kleinen Durchmesser auf, über den Restwasser ablaufen kann.

Ausgegangen wird somit von dem Ansatz, dass das Flusensieb 7 in einem Prozessluftkanal 5 eines Wasch- oder Wäschetrockners 1 eingesetzt ist. Das Flusensieb 7 weist vorzugsweise eine Oberfläche mit einer funktionellen Beschichtung, insbesondere einer hydrophoben Beschichtung, auf, was ein festes Anhaften von Körpern F erschwert. Zum Abreinigen der auf dem Flusensieb 7 angesammelten Körper F, insbesondere Flusen, wird die Reinigungsflüssigkeit W über das Flusensieb 7 gespült, um die darauf befindlichen Körper F mittels der Reinigungsflüssigkeit W von der Flusensieboberfläche abzulösen und von dem Flusensieb 7 abzutransportieren. Durch eine Reduzierung von Bauteilen zur Abreinigung des Flusensiebs, indem das Flusensieb selber als durch seine im Raum schräge Lage als funktioneller Bestandteil der Reinigungseinrichtung 9 funktioniert, werden Toleranzen des Reinigungsergebnisses vorteilhaft gering gehalten. Die Reinigungseinrichtung 9 zum Applizieren der Reinigungsflüssigkeit W ist in das Flusensieb 7 integriert.

Das Flusensiebmaterial besteht bevorzugt aus Metall oder weist Metall auf. Für den Einsatz in einer feuchten Umgebung wie in einem Wäschetrockner oder einer Waschmaschine besteht das Flusensiebmaterial bevorzugt aus korrosionsfestem Material, insbesondere aus einem gegen Laugen- oder Wassereinwirkung korrosionsfesten Material. Vorteilhaft sind als das Flusensiebmaterial insbesondere Edelstahl oder Aluminium verwendbar, welche temperaturbeständig sind und sich ggf. einfach mit geeigneten Ausrüstungsmaterialien hydrophob beschichten lassen. Bevorzugt wird, wenn eine solche hydrophobe Ausrüstung als ein Nanolack und/oder einen Lotuseffekt bewirkend auf oder an dem Flusensiebmaterial ausgebildet ist. Das Flusensiebmaterial mit der Ausrüstung ist bevorzugt als ein Gewebe, Gelege oder als eine gelochte Folie oder Blech angeordnet.

Vorteilhafterweise ist eine Entnahme des Flusensiebs 7 durch einen Benutzer des Wäschetrocknungsgeräts 1 bei einer solchen Anordnung nicht mehr erforderlich. Jedoch wird eine Entnehmbarkeit des Flusensiebs 7 aus dem Prozessluftkanal 5 und der Flusensieb-Reinigungseinrichtung 9 bevorzugterweise ermöglicht, um einem Servicetechniker einen Zugang zu Servicezwecken zu ermöglichen.

Während die Düse 16, wie in FIG 1 dargestellt, zur Verteilung der Reinigungsflüssigkeit W auf bzw. über die Flusensieboberfläche flächenbündig zur Oberseite des Flusensiebgewebes des Flusensiebs 7 ausgerichtet sein kann, besteht auch die Möglichkeit, gemäß einer modifizierten Ausführungsform die Düse 19, wie in FIG 2 dargestellt, unter einem Winkel zur Flusensieboberfläche anzustellen. Durch geeignete Wahl eines Zuströmwinkels kann die Abreinigungswirkung optimiert werden, was insbesondere auch in Verbindung mit einer Neigung des Flusensiebs 7 relativ zum umgebenden Raum abstimmbar ist.

Neben einer vorzugsweise genauen und reproduzierbaren Anordnung der Düse 16 zur Abreinigung der Flusen bzw. Körper F vom Flusensieb 7 erfolgt vorzugsweise auch der Abtransport der Körper F mittels der Reinigungsflüssigkeit W vom Flusensieb 7 über einen Auslass in Form der Abströmkammer 12, welche im Flusensieb 7 integriert ist. Die Ausgestaltung ist so gewählt, dass im Übergangsbereich zwischen dem Flusensieb 7 bzw. dessen Oberfläche und einer dazu benachbarten Randwandung der Abströmkammer 12 keine scharfen Kanten, Grate usw. ausgebildet sind, an welchen sich derartige Körper F verhaken oder festsetzen können, was eine restlose Abreinigung verhindern würde. Wie bei der Düse 16 ist auch die Unterkante des Transportkanals bzw. der Abströmkammer 12 flächenbündig mit der Oberseite des Flusensiebgewebes ausgerichtet.

Besonders bevorzugt wird eine Anordnung der Reinigungseinrichtung 9 mit dem Flusensieb 7 sowie des Kanals für den Abtransport 13 strömungsgünstig in dem vorderen Prozessluftkanal, insbesondere im Bereich des vorderen Lagerschildes. Dadurch werden Druckverluste in der Prozessluft L durch z. B. Verwirbelungen vermieden.

Besonders bevorzugt wird eine Ausgestaltung wie in FIG 1, bei welcher zur Verbesserung der Abreinigungswirkung die Düse oder die Düsen 16 zur Verteilung der Reinigungsflüssigkeit auf dem Flusensieb 7 in das Flusensiebgehäuse 10 bzw. in einen Flusensiebrahmen des Flusensiebs 7 integriert sind. Ebenso wird bevorzugt, wenn zur Verbesserung des Flusenabtransports vom Flusensieb 7 der Kanal für den Abtransport 13 bzw. die Abströmkammer 12 in einen unteren Abschnitt des Flusensiebrahmens des Flusensiebs 7 integriert ist.

Selbstverständlich ist die vorliegende Erfindung nicht auf das gezeigte Ausführungsbeispiel beschränkt.

Bevorzugt ist ein Winkel α zur Flusensieberstreckung der Oberfläche des Flusensiebs 7 relativ zur Prozessluftkanal-Erstreckung z und/oder relativ zur Senkrechten im Raum um das Flusensieb 7 herum so schräg gewählt, dass eine im oberen Bereich auf die Flusensieboberfläche des Flusensiebs 7 aufgesprühte Reinigungsflüssigkeit über die Flusensieboberfläche leicht zu der unterseitig angeordneten Abströmkammer 12 ablaufen kann. Ausgenutzt wird somit insbesondere die Gravitationskraft, welche ein Ablaufen der Reinigungsflüssigkeit W über die Flusensieboberfläche des Flusensiebs 7 von der oder den Düsen 16 zu der oder den Flusensieb-Abströmkammern 12 bewirkt. Eine Unterstützung der Gravitationswirkung wird insbesondere bei engmaschigen Flusensieben durch die gegen die Flusensieboberfläche gepresste oder hindurch gesaugte Prozessluft L oder einen Aufsprühdruck der Reinigungsflüssigkeit mittels der Düse 16, 19 bewirkt.

Anstelle der Zufuhr der Reinigungsflüssigkeit W aus dem Flüssigkeitsbehälter 8 kann auch eine Reinigungsflüssigkeit aus einem anderen Flüssigkeitsbehälter oder einer Frischwasserleitung zugeführt werden. Auch muss die verschmutzte Reinigungsflüssigkeit W* nicht zwingend in den Flüssigkeitsbehälter 8 eingeleitet werden, welcher zur Aufnahme von Kondensatwasser dient. Die verschmutzte Reinigungsflüssigkeit W* kann alternativ auch in einen eigenen Flüssigkeitsbehälter eingeleitet werden oder über einen Auslass direkt aus dem Wäschetrocknungsgerät 1 ausgelassen werden.

Die Reinigungseinrichtung 9 kann insbesondere aus einem einteiligen Flusensiebgehäuse 10 bestehen, welches schräg im Raum angeordnet ist. Umsetzbar ist auch eine in FIG 1 bevorzugt skizzierte Variante, bei welcher der Prozessluftkanal 5 abgeschrägte Rohrwandungsendungen aufweist und von zwei Seiten her in entsprechende Aufnahmen der Reinigungseinrichtung 9 bzw. von deren Flusensiebgehäuse 10 eingreift.

Der Kanal 13 für den Abtransport der verschmutzten Reinigungsflüssigkeit W* kann auch als eigenständige Komponente, beispielsweise als ein Schlauch in eine Austrittsöffnung der Abströmkammer 12 eingesetzt sein.

Die beispielhafte Abfolge von Komponenten des Wäschetrockners als Wäschetrocknungsgerät 1 kann auch in anderer Reihenfolge erfolgen. Insbesondere braucht ein solches Flusensieb 7 nicht nur im Prozessluftkanal 5 direkt hinter dem Trommelgehäuse 2 angeordnet zu werden, sondern kann auch an beliebig anderer Stelle in dem Prozessluftkanal 5 angeordnet sein. Auch der Einsatz eines solchen Flusensiebs 7 in einem andersartig gestalteten Prozessluftkanal ist möglich, beispielsweise in einem Luftzufuhrkanal oder in einem Luftabführkanal, welche zur Außenseite des Wäschetrocknungsgeräts 1 führen und nicht als geschlossener Prozessluft-Kreislauf ausgestaltet sind.

### Bezugszeichenliste

- 1: Wäschetrocknungsgerät
- 3: Wäschetrommel
- 4: Wäsche
- 5: Prozessluftkanal
- 6: Innenraum des Prozessluftkanals
- 7: Flusensieb
- 8: Flüssigkeitsbehälter
- 9: Sieb-Reinigungseinrichtung
- 10: Siebgehäuse
- 11: Zuströmkammer
- 11a: innerer Kammerteil
- 11b: äußerer Kammerteil
- 13: Kanal für Abtransport
- 14: Zwischenwand
- 15: Bypass
- 16: Düse
- 17: Flüssigkeitsbehältersieb
- 18: Flüssigkeitsleitung
- 19: alternative Düse
- F: Körper, insbesondere Flusen
- L: Prozessluft
- L: gereinigte Prozessluft
- W: Reinigungsflüssigkeit
- W*: verschmutzte Reinigungsflüssigkeit
- z: Prozessluftkanal-Erstreckung
- α: Winkel

## Patentansprüche

1. Wäschetrocknungsgerät (1), aufweisend ein Sieb (7) zum Heraussieben von Körpern (F), insbesondere Flusen, aus einem einen Prozessluftkanal (5) des Wäschetrocknungsgeräts (1) durchströmenden Prozessluftstrom, und aufweisend eine Reinigungseinrichtung (9) zum Reinigen des Siebs (7), wobei das Sieb (7) im Raum relativ zu dem durchströmenden Prozessluftstrom unter einem Winkel (a) schräg angeordnet ist, mindestens eine Reinigungsöffnung (16) zum Zuleiten einer Reinigungsflüssigkeit (W) auf eine Sieboberfläche des Siebs (7) an einem oberen Bereich des Siebs (7) angeordnet ist und das Sieb (7) stationär ist, **dadurch gekennzeichnet, dass** der Prozessluftkanal (5) zumindest im Bereich des Siebs (7) eine im Wesentlichen senkrechte Erstreckung mit einer überwiegend von oben nach unten verlaufenden Strömungsrichtung einer in dem Prozessluftkanal (5) geführten Prozessluft (L) aufweist, so dass die auf das Sieb aufgebrachte Reinigungsflüssigkeit selbsttätig abfließen kann.

2. Wäschetrocknungsgerät (1) nach Anspruch 1, **dadurch gekennzeichnet, dass** die mindestens eine Reinigungsöffnung (16) zu einer Flüssigkeitsleitung (18) und / oder einer Zuströmkammer (11) der Reinigungseinrichtung (9) führt.

3. Wäschetrocknungsgerät (1) nach einem der vorhergehenden Ansprüche, **dadurch gekennzeichnet, dass** die mindestens eine Reinigungsöffnung (16) als eine Düse (16) ausgebildet ist.

4. Wäschetrocknungsgerät (1) nach einem der vorhergehenden Ansprüche, **dadurch gekennzeichnet, dass** die mindestens eine Reinigungsöffnung (16) flächenbündig zur Sieboberfläche des Siebs (7) ausgerichtet ist.

5. Wäschetrocknungsgerät (1) nach einem der vorhergehenden Ansprüche, **dadurch gekennzeichnet, dass** die mindestens eine Reinigungsöffnung (16) unter einem Winkel zur Sieboberfläche des Siebs (7) ausgerichtet ist.

6. Wäschetrocknungsgerät (1) nach einem der Ansprüche 2 bis 5, **dadurch gekennzeichnet, dass** die Flüssigkeitsleitung (18) in eine Zuströmkammer (11) mündet, welche über eine Zwischenwand (14) von der mindestens einen Reinigungsöffnung (16) teilweise getrennt ist.

7. Wäschetrocknungsgerät (1) nach Anspruch 6, **dadurch gekennzeichnet, dass** durch die Zwischenwand eine Durchführungsöffnung (15) zum Ablassen von Restwasser führt.

8. Wäschetrocknungsgerät (1) nach einem der vorhergehenden Ansprüche, **dadurch gekennzeichnet, dass** in einem unteren Bereich des Siebs (7) ein Ablaufkanal (12) zum Ablauf von über das Sieb (7) geleiteter Reinigungsflüssigkeit (W*) ausgebildet ist.

9. Wäschetrocknungsgerät (1) nach Anspruch 8, bei dem zumindest ein an das Sieb (7) grenzender Abschnitt des Ablaufkanals (12) mit dem Sieb integriert ist.

10. Wäschetrocknungsgerät (1) nach Anspruch 8 oder 9, **dadurch gekennzeichnet, dass** eine Sieboberfläche des Siebs (7) in einem Übergangsbereich zum Ablaufkanal (12) höher oder bündig dazu angeordnet ist.

11. Wäschetrocknungsgerät (1) nach einem der vorhergehenden Ansprüche, **dadurch gekennzeichnet, dass** die Reinigungseinrichtung (9) in einem Lagerschild, insbesondere vorderem Lagerschild, eingebaut ist.

12. Wäschetrocknungsgerät (1) nach einem der vorhergehenden Ansprüche, **dadurch gekennzeichnet, dass** das Sieb (7) in die Reinigungseinrichtung (9) integriert ist.

13. Verfahren zum Reinigen eines stationären Siebs (7) eines Wäschetrocknungsgeräts (1), aufweisend ein Sieb (7) zum Heraussieben von Körpern (F), insbesondere Flusen, aus einem einen Prozessluftkanal (5) des Wäschetrocknungsgeräts (1) durchströmenden Prozessluftstrom, und aufweisend eine Reinigungseinrichtung (9) zum Reinigen des Siebs (7), wobei das Sieb (7) im Raum relativ zu dem durchströmenden Prozessluftstrom unter einem Winkel (a) schräg angeordnet ist, und wobei eine Reinigungsflüssigkeit (W) von oben über das schräg eingebaute Sieb (7) geleitet wird, **dadurch gekennzeichnet, dass** der Prozessluftkanal (5) zumindest im Bereich des Siebs (7) eine im Wesentlichen senkrechte Erstreckung mit einer überwiegend von oben nach unten verlaufenden Strömungsrichtung einer in dem Prozessluftkanal (5) geführten Prozessluft (L) aufweist, so dass die auf das Sieb aufgebrachte Reinigungsflüssigkeit selbsttätig abfließt.

14. Verfahren nach Anspruch 13, bei dem die Reinigungsflüssigkeit (W) von oben über das schräg eingebaute Sieb (7) gegossen, wird.

## Claims

1. Laundry drying device (1), having a filter (7) for the filtering-out of matter (F), in particular fluff, from a process air stream flowing through a process air channel (5) of the laundry drying device (1), and having a cleaning device (9) for cleaning of the filter (7), wherein the filter (7) is arranged in the compartment inclined at an angle (α) relative to the through-flowing process air stream, at least one cleaning opening (16) for direction of cleaning liquid (W) onto a filter surface of the filter (7) is arranged in an upper region of the filter (7) and the filter (7) is stationary, **characterised in that** the process air channel (5) has an essentially vertical extension, at least in the region of the filter (7), with a direction of flow of the process air (L) in the process air channel (5) which is largely from top to bottom, so that cleaning liquid applied to the filter can drain away autonomously.

2. Laundry drying device (1) according to claim 1, **characterised in that** the at least one cleaning opening (16) leads to a liquid line (18) and / or an inflow chamber (11) of the cleaning device (9).

3. Laundry drying device (1) according to one of the preceding claims, **characterised in that** the at least one cleaning opening (16) is embodied as a nozzle (16).

4. Laundry drying device (1) according to one of the preceding claims, **characterised in that** the at least one cleaning opening (16) is oriented flush to the filter surface of the filter (7).

5. Laundry drying device (1) according to one of the preceding claims, **characterised in that** the at least one cleaning opening (16) is oriented at an angle to the filter surface of the filter (7).

6. Laundry drying device (1) according to one of claims 2 to 5, **characterised in that** the liquid line (18) ends in an inflow chamber (11), which is partially separated from the at least one cleaning opening (16) via a partition (14).

7. Laundry drying device (1) according to claim 6, **characterised in that** a through-opening (15) for the drainage of residual water leads through the partition.

8. Laundry drying device (1) according to one of the preceding claims, **characterised in that** a drain channel (12) is embodied in a lower region of the filter (7) for drainage of cleaning liquid (W^{∗}) directed over the filter (7).

9. Laundry drying device (1) according to claim 8, in which at least one section of the drain channel (12) bordering the filter (7) is integrated with the filter.

10. Laundry drying device (1) according to claim 8 or 9, **characterised in that** a filter surface of the filter (7) is arranged at a higher level or flush in a transitional area to the drain channel (12).

11. Laundry drying device (1) according to one of the preceding claims, **characterised in that** the cleaning device (9) is built into an end plate, in particular a front end plate.

12. Laundry drying device (1) according to one of the preceding claims, **characterised in that** the filter (7) is integrated in the cleaning device (9).

13. Method for cleaning a stationary filter (7) of a laundry drying device (1), having a filter (7) for the filtering-out of matter (F), in particular fluff, from a process air stream flowing through a process air channel (5) of the laundry drying device (1), and having a cleaning device (9) for cleaning of the filter (7), wherein the filter (7) is arranged in the compartment inclined at an angle (α) relative to the through-flowing process air stream, and wherein a cleaning liquid (W) is directed from above over the obliquely built-in filter (7), **characterised in that** the process air channel (5) has an essentially vertical extension, at least in the region of the filter (7), with a direction of flow of the process air (L) in the process air channel (5) which is largely from top to bottom, so that cleaning liquid applied to the filter can drain away autonomously.

14. Method according to claim 13, in which the cleaning liquid (W) is poured from above over the obliquely built-in filter (7).

## Revendications

1. Appareil de séchage de linge (1) comportant un crible (7) pour filtrer des corps (F), et plus particulièrement des peluches, d'un courant d'air de processus traversant un conduit d'air de processus (5) de l'appareil de séchage de linge (1) et comportant un dispositif de nettoyage (9) pour nettoyer le crible (7), le crible (7) étant agencé en oblique en formant un angle (α) dans l'espace par rapport au courant d'air de processus traversant, au moins un orifice de nettoyage (16) étant agencé au niveau d'une partie supérieure du crible (7) pour amener un liquide de nettoyage (W) sur une surface du crible (7) et le crible (7) étant stationnaire, **caractérisé en ce que** le conduit d'air de processus (5) présente au moins dans la zone du crible (7) une étendue sensiblement verticale avec un sens d'écoulement essentiellement du haut vers le bas d'un air de processus (L) passant par le conduit d'air de processus (5), de sorte que le liquide de nettoyage appliqué sur le crible peut s'écouler automatiquement.

2. Appareil de séchage de linge (1) selon la revendication 1, **caractérisé en ce que** l'au moins un orifice de nettoyage (16) mène à une conduite de liquide (18) et/ou à une chambre d'arrivée (11) du dispositif de nettoyage (9).

3. Appareil de séchage de linge (1) selon l'une des revendications précédentes, **caractérisé en ce que** l'au moins un orifice de nettoyage (16) est réalisé en forme de buse (16).

4. Appareil de séchage de linge (1) selon l'une des revendications précédentes, **caractérisé en ce que** l'au moins un orifice de nettoyage (16) est orienté à fleur de surface avec la surface du crible (7).

5. Appareil de séchage de linge (1) selon l'une des revendications précédentes, **caractérisé en ce que** l'au moins un orifice de nettoyage (16) est orienté avec un angle par rapport à la surface du crible (7).

6. Appareil de séchage de linge (1) selon l'une des revendications 2 à 5, **caractérisé en ce que** la conduite de liquide (18) débouche dans une chambre d'arrivée (11) qui est partiellement séparée de l'au moins un orifice de nettoyage (16) par une paroi intermédiaire (14).

7. Appareil de séchage de linge (1) selon la revendication 6, **caractérisé en ce qu'**une ouverture de passage (15) pour évacuer de l'eau résiduelle traverse la paroi intermédiaire.

8. Appareil de séchage de linge (1) selon l'une des revendications précédentes, **caractérisé en ce qu'**est réalisé, dans une zone inférieure du crible (7), un canal d'évacuation (12) pour l'évacuation du liquide de nettoyage (W*) passant par le crible (7).

9. Appareil de séchage de linge (1) selon la revendication 8, dans lequel au moins un tronçon du canal d'évacuation (12) adjacent au crible (7) est intégré au crible.

10. Appareil de séchage de linge (1) selon la revendication 8 ou 9, **caractérisé en ce qu'**une surface du crible (7) est agencée, dans une zone de passage vers le canal d'évacuation (12), plus haut que ou à fleur avec celui-ci.

11. Appareil de séchage de linge (1) selon l'une des revendications précédentes, **caractérisé en ce que** le dispositif de nettoyage (9) est intégré dans un flasque, et plus particulièrement un flasque antérieur.

12. Appareil de séchage de linge (1) selon l'une des revendications précédentes, **caractérisé en ce que** le crible (7) est intégré au dispositif de nettoyage (9).

13. Procédé de nettoyage d'un crible stationnaire (7) d'un appareil de séchage de linge (1) comportant un crible (7) pour filtrer des corps (F), et plus particulièrement des peluches, d'un courant d'air de processus traversant un conduit d'air de processus (5) de l'appareil de séchage de linge (1) et comportant un dispositif de nettoyage (9) pour nettoyer le crible (7), le crible (7) étant agencé en oblique en formant un angle (α) dans l'espace par rapport au courant d'air de processus traversant, et un liquide de nettoyage (W) étant amené du haut sur le crible (7) monté en oblique, **caractérisé en ce que** le conduit d'air de processus (5) présente au moins dans la zone du crible (7) une étendue sensiblement verticale avec un sens d'écoulement essentiellement du haut vers le bas d'un air de processus (L) passant par le conduit d'air de processus (5), de sorte que le liquide de nettoyage appliqué sur le crible s'écoule automatiquement.

14. Procédé selon la revendication 13, dans lequel le liquide de nettoyage (W) est versé du haut sur le crible (7) monté en oblique.
